# EUROPÄISCHE PATENTSCHRIFT

(11) **EP 0 051 298 B1**
(45) Veröffentlichungstag und Bekanntmachung des Hinweises auf die Patenterteilung: **01.02.1984**
(21) Anmeldenummer: 81109328.5
(22) Anmeldetag: 30.10.1981
(51) Int. Cl.: B63H 25/38

(54) **Ruder für Wasserfahrzeuge, insbesondere für Hochsee- und Binnenschiffe, und für schwimmendes Gerät**
Rudder for waterborne vessels, especially for high seas and inland-waterway ships, and for swimming apparatuses
Gouvernail pour engins flottants, notamment pour navires de haute mer et d'eau douce, et pour appareils flottants

(30) Priorität: 05.11.1980 DE 3041661
(43) Veröffentlichungstag der Anmeldung: 12.05.1982
(73) Patentinhaber: Willi Becker Ingenieurbüro GmbH, D-2000 Hamburg 1 (DE)
(72) Erfinder: Becker, Willi, D-2000 Hamburg 65 (DE)
(74) Vertreter: Richter, Werdermann & Gerbaulet

## Beschreibung

Die Erfindung betrifft ein Ruder für Wasserfahrzeuge, insbesondere für Hochsee- und Binnenschiffe, und für schwimmendes Gerät, bestehend aus einem Ruderblattkörper mit einer an diesem scharnierartig angelenkten Flosse.

Die Anlenkung einer Flosse an einem Ruderblattkörper von Rudern für Wasserfahrzeuge erfolgt mittels in an sich bekannter Weise (DE-A-2 353 934) ausgebildeten scharnierartigen Gelenkverbindungen, die jedoch keine ausreichende Gewichtsverteilung von der Flosse auf den Ruderblattkörper ermöglichen.

Hier will die Erfindung Abhilfe schaffen. Die Erfindung löst die Aufgabe, eine geeignete Anlenkung der Flosse an dem Ruderblattkörper bei Rudern für Wasserfahrzeuge zu schaffen, bei der mindestens eine Zweipunktlagerung des im Anlenkungsbereich zwischen Flosse und Ruderblattkörper angeordneten Verbindungsbolzens gegeben ist und eine axiale Gewichtsaufnahme bei gleichzeitiger Selbsteinstellung der den Verbindungsbolzen aufnehmenden Gelenkbolzen und darüber hinaus ein Ableiten des Flossengewichtes in das Ruderblatt möglich ist.

Zur Lösung dieser Aufgabe sieht die Erfindung bei einem Ruder der eingangs genannten Gattung vor, daß die Flosse und der Ruderblattkörper über eine Vorrichtung gelenkartig miteinander verbunden sind, die aus mehreren an der Flosse unter Ausbildung von Zwischenräumen in Abständen voneinander angeordneten und miteinander fluchtenden Schutzrohren, aus mindestens zwei oberhalb des jeweils obersten Schutzrohres und unterhalb des jeweils untersten Schutzrohres und in jedem Zwischenraum zwischen zwei Schutzrohren angeordneten Gelenkbuchsen aus Edelstahl, von denen eine Gelenkbuchse an der Flosse und die andere Gelenkbuchse an dem Ruderblattkörper befestigt ist und von denen sich die obere Gelenkbuchse auf der unteren Gelenkbuchse unter Zwischenschaltung einer frei schwimmend gelagerten, das axiale Gewicht aufnehmenden und sich selbst einstellenden, ringförmigen Zentriereinrichtung abstützt, und aus einem durch die Schutzrohre, die Gelenkbuchsen und die ringförmigen Zentriereinrichtungen hindurchgeführten Verbindungsbolzen besteht, der aus mehreren lösbar miteinander verbundenen Einzelbolzen zusammengesetzt ist.

Die durch die Erfindung erreichten Vorteile sind im wesentlichen darin zu sehen, daß durch das Schwimmbolzengelenk eine einfache Einstellbarkeit der Flosse zum Ruderblatt und darüber hinaus eine einfache Fertigung der Anlenkung möglich ist. Der Verbindungsbolzen ist leicht zu montieren und zu demontieren, da er aus mehreren, miteinander lösbar verbundenen Einzelbolzen besteht. Die vorteilhafterweise im Schutzrohrbereich angeordneten Einzelbolzen dienen dann als Vorratsbolzen und können zum Austausch von verschlissenen Einzelbolzen verwendet werden. Es werden somit im Verbindungsbereich von Flosse und Ruderblattkörper Ersatzbolzen mitgeführt. Hinzu kommt noch, daß die Verbindungs- und Anlenkungseinrichtung einen strömungsgünstigen Aufbau aufweist, so daß der konstruktionsbedingte Spalt äußerst klein gehalten werden kann. Die Montage und Demontage des Verbindungsbolzens bzw. der Einzelbolzen erfolgt vorteilhafterweise von unten her, so daß ein Ausbau des gesamten Ruders beim Auswechseln der Verbindungsbolzen nicht mehr erforderlich ist. Hinzu kommt, daß die erfindungsgemäß ausgebildete Verbindungsvorrichtung aufgrund ihrer konstruktiven Ausgestaltung Axialkräfte aufnehmen kann. Darüber hinaus wird das Flossengewicht abgeleitet in den Ruderblattkörper. Vorteilhaft ist die Selbsteinstellbarkeit der Gelenkbuchsen bzw. Gelenkstücke aufgrund der verwendeten radial und axial schwimmenden Zwischenringe der verwendeten Zentriereinrichtungen.

Weitere vorteilhafte Ausgestaltungen der Erfindung gehen aus den Unteransprüchen hervor.

Im folgenden wird der Gegenstand der Erfindung in den Zeichnungen näher erläutert. Es zeigt
Fig. 1 in einer Seitenansicht ein aus einer Flosse und einem Ruderblattkörper bestehendes Ruder für Wasserfahrzeuge,
Fig. 2 teils in Ansicht, teils in einem senkrechten Schnitt den Anlenkungsbereich der Flosse an dem Ruderblattkörper,
Fig. 3 eine vergrößerte Darstellung des Details A in Fig. 2,
Fig.4 einen waagerechten Teilschnitt gemäß Linie IV-IV in Fig. 2,
Fig. einen waagerechten Teilschnitt gemäß Linie V-V in Fig. 2 und
Fig. 6 in einer Seitenansicht den Weg der Flossengewichtsaufnahme durch den Ruderblattkörper.

Das mit 10 bezeichnete Ruder für Wasserfahrzeuge, insbesondere für Hochsee- und Binnenschiffe, und für schwimmendes Gerät besteht nach der in Fig. 1 und 2 gezeigten Ausführungsform aus einem Ruderblattkörper 11 und aus einer an diesem angelenkten Flosse 13. Sowohl der Ruderblattkörper 11 als auch die Flosse 13 weisen im Anlenkungsbereich sich gegenüberliegende teilkreisförmige Wandflächen 12 und 14, über die der Ruderblattkörper 11 und die Flosse 13 über die Verbindungsvorrichtung 20 miteinander verbunden sind, auf (Fig. 4 und 5).

Diese Verbindungsvorrichtung 20 besteht aus zwei im Abstand voneinander angeordneten und miteinander fluchtenden Schutzrohren 30 und 30a, die an der teilkreisförmigen Wandfläche 14 der Flosse 13 befestigt sind. Der Zwischenraum zwischen den beiden Schutzrohren 30 und 30a ist bei 31 angedeutet.

Darüber hinaus umfaßt die Verbindungsvorrichtung oberhalb des obersten Schutzrohres 30, unterhalb des untersten Schutzrohres 30a und in dem Zwischenraum 31, zwischen den beiden Schutzrohren 30, 30a eine Anzahl von Gelenkbuchsen, die wechselseitig an dem Ruderblattkörper 11 und der Flosse 13 befestigt sind.

Bei der in Fig. 2 gezeigten Ausführungsform sind an dem Ruderblattkörper 11 sieben Gelenkbuchsen 40, 41, 42, 43, 44, 45 und 46 und an der Flosse 13 vier Gelenkbuchsen 50, 51, 52 und 53 angeordnet, wobei die Anordnung der Gelenkbuchsen 40 bis 46 und 50 bis 53 im Hinblick auf die Schutzrohre 30, 30a derart erfolgt, daß die von den Gelenkbuchsen und den Schutzrohren gebildeten Öffnungen miteinander fluchten, so daß durch diese Öffnungen ein nachstehend noch näher beschriebener Verbindungsbolzen 70 hindurchführbar ist.

Die Anlenkungs- und Verbindungsvorrichtung 20 weist entsprechend der in Fig. 2 dargestellten Ausführungsform folgenden Aufbau auf: An die Gelenkbuchsen 40 an dem Ruderblattkörper 11 schließt sich die Gelenkbuchse 50 an der Flosse 13 an. Hierauf folgt die Gelenkbuchse 41 an dem Ruderblattkörper 11, an die sich die Gelenkbuchse 51 an der Flosse 13 anschließt. Hierauf folgen die Gelenkbuchse 42 an dem Ruderblattkörper 11, die Gelenkbuchse 43 ebenfalls an dem Ruderblattkörper 11, die Gelenkbuchse 52 an der Flosse 13, die Gelenkbuchse 44 an dem Ruderblattkörper 11, die Gelenkbuchse 45 ebenfalls an dem Ruderblattkörper 11, die Gelenkbuchse 53 an der Flosse 13 und den unteren Abschluß bildet die Gelenkbuchse 46 an dem Ruderblattkörper 11. Die Gesamtanzahl der verwendeten Gelenkbuchsen bei der in Fig. 2 gezeigten Ausführungsform beträgt somit elf.

Je zwei Gelenkbuchsen, von denen die eine Gelenkbuchse an dem Ruderblattkörper 11 und die andere Gelenkbuchse an der Flosse 13 befestigt sind, stützen sich unter Zwischenschaltung einer ringförmigen Zentriereinrichtung aufeinander ab. So ist eine ringförmige Zentriereinrichtung 60 zwischen den beiden Gelenkbuchsen 50 und 41, eine zweite Zentriereinrichtung 60a zwischen den Gelenkbuchsen 51 und 42, eine dritte Zentriereinrichtung 60b zwischen den Gelenkbuchsen 52 und 44 und eine vierte Zentriereinrichtung 60c zwischen der Gelenkbuchse 53 und der Gelenkbuchse 46 angeordnet. Wie Fig. 2 zeigt, sind oberhalb des Schutzrohres 30 die Gelenkbuchsen 40, 50, 41, 51 und 42, in dem Zwischenraum 41 zwischen den beiden Schutzrohren 30, 30a die Gelenkbuchsen 43, 52 und 44 und unterhalb des untersten Schutzrohres 30a die Gelenkbuchsen 45, 53 und 46 angeordnet. Bei dieser Anordnung der Gelenkbuchsen sind zwischen den Gelenkbuchsen 50, 41 und 51, 42 und 52, 44 und 53, 46 die ringförmigen Zentriereinrichtungen 60, 60a, 60b und 60c angeordnet.

Die Anzahl der jeweils verwendeten Gelenkbuchsen kann beliebig sein. Vorteilhafterweise wird eine Anordnung der Gelenkbuchsen derart erfolgen, daß eine Zweipunktlagerung des Verbindungsbolzens 70 oder eine Dreipunktlagerung entsprechend Fig. 2 gegeben ist.

Die Gelenkbuchsen 40 bis 46 und 50 bis 53 bestehen aus Edelstahl. Es besteht jedoch auch die Möglichkeit, jede Gelenkbuchse innenwandseitig mit einer Verbindungsbolzenführungshülse zu versehen, die ebenfalls besteht. Derartige Verbindungsbolzenführungshülsen sind in Fig. 3 mit 59 und 49 bei den Gelenkbuchsen 51 und 42 angedeutet.

Die bei der Verbindungsvorrichtung 20 vorgesehenen Zentriereinrichtungen 60, 60a, 60b, 60c sind zwischen den jeweiligen Gelenkbuchsen frei schwimmend gelagert und nehmen das axiale Gewicht auf und sind darüber hinaus selbst einstellend, so daß sich die jeweils obere Gelenkbuchse auf der jeweils unteren Gelenkbuchse unter Zwischenschaltung dieser frei schwimmend gelagerten Zentriereinrichtung abstützen kann.

Da alle verwendeten Zentriereinrichtungen 60, 60a, 60b und 60c gleich ausgebildet sind, wird nachstehend die in Fig. 3 dargestellte Zentriereinrichtung 60a näher beschrieben.

Diese Zentriereinrichtung 60a besteht aus einem frei schwimmend gelagerten Ringkörper 61, der sich auf einem Ringkörper 65 aus Kunststoff, insbesondere Polyamid, abstützt. Der Ringkörper 61 selbst besteht aus Edelstahl. Dieser Ringkörper 61 stützt sich auf dem Kunststoffringkörper 65 ab. Damit eine frei schwimmende Lagerung des Ringkörpers 61 erreicht wird, sind die aufeinanderliegenden Wand- und Gleitflächen 62 und 66 der beiden Ringkörper 61, 65 in Richtung zur Längsachse 15 der Verbindungsvorrichtung 20 nach unten hin schräg verlaufend ausgebildet.

Die Gleitfläche 66 des Kunststoffringkörpers 65 der beiden sich aufeinander abstützenden Ringkörper 61, 65 weist einen Neigungswinkel von etwa 15° zu seiner waagerecht verlaufenden Grundfläche 67 auf. Die Gleitfläche 62 des Ringkörpers 61 ist dagegen mit einer der Neigung der Gleitfläche 66 des Kunststoffringkörpers 65 entsprechenden Neigung versehen.

Der Innendurchmesser der beiden Ringkörper 61, 65 einer jeden Zentriereinrichtung 60, 60a, 60b, 60c entspricht dem Innendurchmesser der verwendeten Gelenkbuchsen 40 bis 46 und 50 bis 53, während der Innendurchmesser der Schutzrohre 30, 30a größer bemessen ist, da hier keine Führung und Anlage des Verbindungsbolzens 70 erforderlich ist und die Schutzrohre nicht als Gelenkverbindung wirken.

Zur Erhöhung der Gleitfähigkeit des Ringkörpers 61 einer jeden Zentriereinrichtung 60 bzw. 60a bzw. 60b bzw. 60c ist oberhalb eines jeden Ringkörpers 61 ein weiterer Ringkörper 80 aus Kunststoffen, insbesondere Polyamid, angeordnet, auf dem sich dann die jeweilige Gelenkbuchse abstützt, wie dies aus Fig. 3 ersichtlich ist.

Der durch die Innenöffnungen der Schutzrohre 30, 30a, der Gelenkbuchsen 40 bis 46 und 50 bis 53 und der Zentriereinrichtungen 60, 60a, 60b, 60c hindurchgeführte Verbindungsbolzen 70 besteht aus mehreren Einzelbolzen. Bei dem in Fig. 2 gezeigten Ausführungsbeispiel sind drei Einzelbolzen 70a, 70b und 70c vorgesehen, die mittels Schraubbolzen, Steckbolzen od. dgl. 75 lösbar miteinander verbunden sind. Aufgrund der Verwendung von lösbar miteinander verbundenen Einzelbolzen ist eine Gelenkverbindung zwischen der Flosse 13 und dem Ruderblattkörper 11 geschaffen, bei der die besonders beanspruchten Teile des Verbindungsbolzens 70 mühelos gegen entsprechende neue Einzelbolzen austauschbar sind, wenn diese Bolzen derart verschlissen sind, daß ein Austausch erforderlich wird. Die dann im Bereich der Schutzrohre 30 und 30a liegenden Einzelbolzen des Gesamtverbindungsbolzens 70 werden dann zu Austauschzwecken herausgenommen und die nicht mehr benutzbaren Einzelbolzen wieder in den Innenraum der Schutzrohre 30 bzw. 30a eingeführt und mit den ausgetauschten neuen Einzelbolzen verbunden, so daß auch nach einem Austausch von einzelnen Bolzen ein durchgehender Verbindungsbolzen 70 erhalten wird. Die Länge der jeweils verwendeten Einzelbolzen 70a, 70b, 70c ist so bemessen, daß eine der jeweils verwendeten Anzahl von Schutzrohren 30 bzw. 30a entsprechende Anzahl von Einzelbolzen im Innenraum dieser Schutzrohre untergebracht werden kann, so daß dann diese Einzelbolzen als Ersatzbolzen zur Verfügung stehen (Fig. 2). Die Anzahl der jeweiligen Schutzrohre 30 und 30a wird sich jeweils nach der Höhe des Ruderblattkörpers richten. Die Anzahl der dann für die Erstellung des Verbindungsbolzens 70 erforderliche Anzahl von Einzelbolzen richtet sich dann ebenfalls nach der Höhe des Ruders und der Anzahl der verwendeten Schutzrohre. Durch die Verwendung dieser Schutzrohre 30, 30a im Bereich der Verbindungsvorrichtung 20 ist die Möglichkeit gegeben, Ersatzeinzelbolzen raumsparend mitzuführen.

Der Austausch von Einzelbolzen erfolgt im bodenseitigen Bereich der Gesamtverbindungsvorrichtung 20. Die Einführungsöffnung für den Verbindungsbolzen 70 ist dann bodenseitig so verschlossen, daß ein Öffnen dieses Verschlusses jederzeit möglich ist, um den Verbindungsbolzen 70 bzw. seine Einzelbolzen herauszunehmen.

Die Gewichtsverteilung der Flosse 13 auf den Ruderblattkörper 11 ist durch Pfeile X in Fig. 6 angedeutet.

## Patentansprüche

1. Ruder für Wasserfahrzeuge, insbesondere für Hochsee- und Binnenschiffe, und für schwimmendes Gerät, bestehend aus einem Ruderblattkörper mit einer an diesem scharnierartig angelenkten Flosse, dadurch gekennzeichnet, daß die Flosse (13) und der Ruderblattkörper (11) über eine Vorrichtung (20) gelenkartig miteinander verbunden sind, die aus mehreren an der Flosse (13) unter Ausbildung von Zwischenräumen (31) in Abständen voneinander angeordneten und miteinander fluchtenden Schutzrohren (30, 30a), aus mindestens zwei oberhalb des jeweils obersten Schutzrohres (30) und unterhalb des jeweils untersten Schutzrohres (30a) und in jedem Zwischenraum (31) zwischen zwei Schutzrohren (30, 30a) angeordneten Gelenkbuchsen (40, 41, 42, 43, 44, 45, 46; 50, 51, 52, 53) aus Edelstahl, von denen eine Gelenkbuchse (50; 51; 52; 53) an der Flosse (13) und die andere Gelenkbuchse (40; 41; 42; 43; 44; 45; 46) an dem Ruderblattkörper (11) befestigt ist und von denen sich die jeweils obere Gelenkbuchse (50; 51; 52; 53) auf der jeweils unteren Gelenkbuchse (41; 42; 44; 46) unter Zwischenschaltung einer frei schwimmend gelagerten, das axiale Gewicht aufnehmenden und sich selbst einstellenden, ringförmigen Zentriereinrichtung (60, 60a, 60b, 60c) abstützt, und aus einem durch die Schutzrohre (30, 30a), die Gelenkbuchsen (40 bis 46; 50 bis 53) und die ringförmigen Zentriereinrichtungen (60, 60a, 60b, 60c) hindurchgeführten Verbindungsbolzen (70) besteht, der aus mehreren lösbar miteinander verbundenen Einzelbolzen (70a, 70b, 70c) zusammengesetzt ist.

2. Ruder nach Anspruch 1, dadurch gekennzeichnet, daß jede Gelenkbuchse (40 bis 46; 50 bis 53) aus Edelstahl besteht oder innenwandseitig eine Verbindungsbolzenführungshülse (59; 49) aus Edelstahl aufweist.

3. Ruder nach Anspruch 1 und 2, dadurch gekennzeichnet, daß jede Zentriereinrichtung (60, 60a, 60b, 60c) aus einem frei schwimmend gelagerten Ringkörper (61) aus Edelstahl besteht, der sich auf einem Kunststoffringkörper (65) abstützt, und daß die aufeinanderliegenden Wandflächen (62, 66) als Gleitflächen der beiden Ringkörper (61, 65) in Richtung zur Längsachse (15) des Verbindungsbolzens (70) schräg verlaufend sind.

4. Ruder nach Anspruch 1 bis 3, dadurch gekennzeichnet, daß die Gleitfläche (66) des Kunststoffringkörpers (65) der beiden sich aufeinander abstützenden Ringkörper (61, 65) einen Neigungswinkel von etwa 15° zur waagerechten Grundfläche (67) dieses Kunststoffringkörpers (65) aufweist und daß die Gleitfläche (62) des oberen Ringkörpers (61) eine der Neigung der Gleitfläche (66) des Kunststoffringkörpers (65) entsprechende Neigung aufweist.

5. Ruder nach Anspruch 1 bis 4, dadurch gekennzeichnet, daß die jeweils obere, sich auf dem unteren Ringkörper (61) der Zentriereinrichtung (60a) abstützende Gelenkbuchse (51) sich unter Zwischenschaltung eines Ringkörpers (80) aus einem Kunststoff, wie Polyamid od. dgl., abstützend ist.

6. Ruder nach Anspruch 1 bis 5, dadurch gekennzeichnet, daß die Verbindungsvorrichtung (20) aus
einer ersten an dem Ruderblattkörper (11)
befestigten Gelenkbuchse (40),
einer sich an die erste Gelenkbuchse (40)
anschließenden, an der Flosse (13) befestigten zweiten Gelenkbuchse (50),
einer ersten Zentriereinrichtung (60),
einer an dem Ruderblattkörper (11) befestigten dritten Gelenkbuchse (41),
einer sich an die dritte Gelenkbuchse (41) anschließenden, an der Flosse (13) befestigten vierten Gelenkbuchse (51),
einer zweiten Zentriereinrichtung (60a), einer an dem Ruderblattkörper (11) befestigten fünften Gelenkbuchse (42),
einem ersten, an der Flosse (13) befestigten Schutzrohr (30),
einer sechsten, an dem Ruderblattkörper (11) befestigten Gelenkbuchse (43),
einer siebten, an der Flosse (13) befestigten Gelenkbuchse (52),
einer dritten Zentriereinrichtung (60b),
einer achten, an dem Ruderblattkörper (11) befestigten Gelenkbuchse (44),
einem zweiten, an der Flosse (13) befestigten Schutzrohr (30a),
einer neunten, an dem Ruderblattkörper (11) befestigten Gelenkbuchse (45),
einer zehnten, an der Flosse (13) befestigten Gelenkbuchse (53),
einer vierten Zentriereinrichtung (60c),
einer elften, an dem Ruderblattkörper (11) befestigten Gelenkbuchse (46) und
einem durch alle Gelenkbuchsen (40 bis 46; 50 bis 53) Schutzrohre (30, 30a) und ringförmigen Zentriereinrichtungen (60, 60a, 60b, 60c) hindurchgeführten Verbindungsbolzen (70) aus drei lösbar miteinander verbundenen Einzelbolzen (70a, 70b, 70c)
besteht.

7. Ruder nach Anspruch 1 bis 6, dadurch gekennzeichnet, daß je zwei Einzelbolzen (70a, 70b, 70c) des Verbindungsbolzens (70) mittels Schraubbolzen, Steckbolzen od. dgl. (75) miteinander lösbar verbunden sind.

## Claims

1. Rudder for waterborne vessels, especially for ocean-going and inland waterway ships and for floating equipment, comprising a rudder blade with a fin articulated thereto in hinge-like manner, characterized in that the fin (13) and the rudder blade (11) are interconnected in joint-like manner by means of a device (20), which comprises a plurality of aligned protective tubes (30, 30a) arranged in spaced manner along the fin (13), whilst forming gaps (31), at least two high-grade steel articulated bushes (40, 41, 42, 43, 44, 45, 46, 50, 51, 52, 53) arranged above the in each case uppermost protective tube (30), below the in each case lowermost protective tube (30a) and in each gap (31) between two protective tubes (30, 30a), whereof one articulated bush (50, 51, 52, 53) is fixed to the fin and the other articulated bush (40,41,42,43,44,45 46) is fixed to the rudder blade (11) and whereof the in each case upper articulated bush (50, 51, 52, 53) is supported on the in each case lower articulated bush (41, 42, 44, 46), whilst interposing a freely floating, axial weight-absorbing and self-adjusting, annular centering device (60, 60a, 60b, 60c), and a connecting bolt (70) passing through the protective tubes (30, 30a) the articulated bushes (40 to 46, 50 to 53) and the annular centering devices (60, 60a, 60b, 60c) and which comprises several detachably interconnected individual bolts (70a, 70b, 70c).

2. Rudder according to claim 1, characterized in that each articulated bush (40 to 46, 50 to 53) is made from high-grade steel or on the inner wall has a connecting bolt guide sleeve (59, 49) of high-grade steel.

3. Rudder according to claims 1 and 2, characterized in that each centering device (60, 60a, 60b, 60c) comprises a freely floating, high-grade steel torus (61), which is supported on a plastic torus (65) and that the mating wall surfaces (62, 66), as sliding surfaces for the two tori (61, 65), slope in the direction of the longitudinal axis (15) of connecting bolt (70).

4. Rudder according to claims 1 to 3, characterized in that the sliding surface (66) of the plastic torus (65) of the two tori (61, 65) supported upon one another, has an angle of inclination of approximately 15° to the horizontal base surface (67) of this plastic torus (65) and that the sliding surface (62) of the upper torus (61) has a slope corresponding to the slope of the sliding (66) of plastic torus (65).

5. Rudder according to claims 1 to 4, characterized in that the in each case upper articulated bush (51), supported on the lower torus (61) of centering device (60a) has an interposed torus (80) made from a plastics material, such as polyamide or the like.

6. Rudder according to claims 1 to 5, characterized in that the connecting device (20) comprises
a first articulated bush (40) fixed to the rudder blade (11),
a second articulated bush (50) fixed to the fin (13) and connected to the first articulated bush (40),
a first centering device (70),
a third articulated bush (41) fixed to the rudder blade (11),
a fourth articulated bush (51) fixed to the fin (13) and connected to the third articulated bush (41),
a second centering device (60a),
a fifth articulated bush (42) fixed to the rudder blade (11),
a first protective tube (30) fixed to the fin (13),
a sixth articulated bush (43) fixed to the rudder blade (11),
a seventh articulated bush (52) fixed to the fin (13),
a third centering device (60b),
an eighth articulated bush (44) fixed to the rudder blade (11),
a second protective tube (30a) fixed to the fin (13),
a ninth articulated bush (45) fixed to the rudder blade (11),
a tenth articulated bush (53) fixed to the fin (13),
a fourth centering device (60c),
an eleventh articulated bush (46) fixed to the rudder blade (11),
and a connecting bolt (70) comprising three detachably connected individual bolts (70a, 70b, 70c) and passed through all the articulated bushes (40 to 46) (50 to 53), protective tubes (30, 30a) and annular centering devices (60, 60a, 60b, 60c).

7. Rudder according to claims 1 to 6, characterized in that in each case two individual bolts (70a, 70b and 70b, 70c) of connecting bolt (70) are detachably interconnected by means of screw bolts, cotter pins or the like (75).

## Revendications

1. Gouvernail pour engins flottants, notamment pour navires de haute mer et d'eau douce, et pour appareils flottants, se composant d'un corps de pale d'aviron et d'un plan fixe articulé à celui-ci à la manière d'une charnière, caractérisé en ce que le plan fixe (13) et le corps de pale d'aviron (11) sont reliés l'un à l'autre à la manière d'une articulation par un dispositif (20) composé de plusieurs tubes protecteurs (30, 30a) disposés sur le plan fixe (13) de façon à être espacés les uns des autres en formant des intervalles (31) et alignés les uns sur les autres, d'au moins deux douilles articulées (40,41,42,43,44,45,46; 50, 51, 52, 53) en acier spécial situées au dessus du tube protecteur respectivement le plus élevé (30) et en dessous du tube protecteur respectivement le plus bas (30a) et dans chaque intervalle (31) séparant deux tubes protecteurs (30, 30a), l'une des douilles articulées (50, 51, 52, 53) étant fixée au plan fixe (13) et l'autre (40,41,42,43,44,45,46) au corps de pale d'aviron (11), la douille articulée qui se trouve respectivement au dessus de l'autre (50, 51, 52, 53) s'appuyant sur la douille articulée se trouvant respectivement en dessous d'elle (41, 42, 44, 46), un dispositif de centrage (60, 60a, 60b, 60c) autoréglable en forme d'anneau, absorbant le poids axial et positionné de façon à flotter librement, étant intercalé entre les deux douilles articulées, et d'un axe de jonction (70) traversant les tubes protecteurs (30, 30a) les douilles articulées (40 à 46; 50 à 53) et les dispositifs de centrage en forme d'anneau (60, 60a, 60b, 60c), cet axe se composant de plusieurs axes individuels (70a, 70b, 70c) reliés les uns aux autres de façon amovible.

2. Gouvernail selon la revendication 1, caractérisé en ce que chaque douille articulée (40 à 46; 50 à 53) est en acier spécial ou qu'elle présente sur sa face interne une douille de guidage (59,49) pour l'axe de jonction.

3. Gouvernail selon les revendications 1 et 2, caractérisé en ce que chaque dispositif de centrage (60, 60a, 60b, 60c) est composé d'un corps en forme d'anneau (61) en acier spécial, psitionné de façon à flotter librement, corps qui s'appuie sur un corps en forme d'anneau en matière plastique (65), et que les surfaces des parois situées l'une sur l'autre (62, 66) sont disposées de manière inclinée comme des surfaces de glissement des deux corps en forme d'anneau (61, 65) en direction de l'axe longitudinal (15) de l'axe de jonction (70).

4. Gouvernail selon les revendications 1 à 3, caractérisé en ce que la surface de glissement (66) du corps en forme d'anneau en matière plastique (65) des deux corps en forme d'anneau (61, 65) s'appuyant l'un sur l'autre présente un angle d'inclinaison d'environ 15° par rapport à la surface de base horizontale (67) de ce corps en forme d'anneau en matière plastique et que la surface de glissement (62) du corps en forme d'anneau le plus élevé (61) présente une inclinaison correspondant à l'inclinaison de la surface de glissement (66) du corps en forme d'anneau en matière plastique (65).

5. Gouvernail selon les revendications 1 à 4, caractérisé en ce que la douille articulée se trouvant respectivement au dessus (51) et s'appuyant sur le corps en forme d'anneau le plus bas (61) du dispositif de centrage (60a) s'appuie du fait qu'un corps en forme d'anneau (80) en matière plastique, en polyamide ou équivalent, est intercalé.

6. Gouvernail selon les revendications 1 à 5, caractérisé en ce que le dispositif de jonction (20) est composé
d'une première douille articulée (40) fixée sur le corps de pale d'aviron (11),
d'une deuxième douille articulée (50) fixée au plan fixe (13), qui suit la première douille articulée (40),
d'un premier dispositif de centrage (60),
d'une troisième douille articulée (41) fixée sur le corps de pale d'aviron (11),
d'une quatrième douille articulée (51) fixée au plan fixe (13) qui suit la troisième douille articulée (41),
d'un deuxième dispositif de centrage (60a),
d'une cinquième douille articulée (42) fixée sur le corps de pale d'aviron (11),
d'un premier tube protecteur (30) fixé au plan fixe (13),
d'une sixième douille articulée (43) fixée sur le corps de pale d'aviron (11),
d'une septième douille articulée (52) fixée au plan fixe (13),
d'un troisième dispositif de centrage (60b),
d'une huitième douille articulée (44) fixée sur le corps de pale d'aviron (11),
d'un deuxième tube protecteur (30a) fixé au plan fixe (13),
d'une neuvième douille articulée (45) fixée sur le corps de pale d'aviron (11),
d'une dixième douille articulée (53) fixée au plan fixe (13) m
d'un quatrième dispositif de centrage (60c), d'une onzième douille articulée (46) fixée sur le corps de pale d'aviron (11) et
d'un axe de jonction (70) traversant toutes les douilles articulées (40 à 46; 50 à 53), les tubes protecteurs (30, 30a) et les dispositifs de centrage en forme d'anneau (60, 60a, 60b, 60c) se comporsant de trois axes individuels (70a, 70b, 70c) reliés les uns aux autres de façon amovibie.

7. Gouvernail selon les revendications 1 à 6, caractérisé en ce que deux axes individuels (70a, 70b et 70b, 70c) de l'axe de jonction (70) sont respectivement reliés de façon amovible l'un à l'autre au moyen de boulons filetés, d'axes débrochables ou équivalent (75).
